# EUROPÄISCHE PATENTSCHRIFT

(11) **EP 1 606 055 B1**
(45) Veröffentlichungstag und Bekanntmachung des Hinweises auf die Patenterteilung: **30.08.2006**
(21) Anmeldenummer: 04721818.5
(22) Anmeldetag: 19.03.2004
(51) Int. Cl.: B02C 18/30

(54) **EINRICHTUNG ZUM TRENNEN UND ABFÖRDERN VON ROHSTOFFEN**
DEVICE FOR SEPARATING AND TRANSPORTING AWAY RAW MATERIALS
PROCEDE POUR SEPARER ET EVACUER DES MATIERES PREMIERES

(30) Priorität: 21.03.2003 DE 10312605
(43) Veröffentlichungstag der Anmeldung: 21.12.2005
(73) Patentinhaber: Haack, Oliver, 06108 Halle/Saale (DE)
(72) Erfinder: HAACK, Oliver, 06108 Halle/Saale (DE); EHRLE, Egon, 15566 Schöneiche (DE)
(74) Vertreter: Leinung, Günter
(86) Internationale Anmeldenummer: PCT/DE2004/000572
(87) Internationale Veröffentlichungsnummer: WO 2004/082834

(56) Entgegenhaltungen:
- US-A- 4 422 582
- US-A- 4 795 104
- US-A- 5 405 095
- US-A- 5 979 804

## Beschreibung

Die Erfindung betrifft eine Einrichtung zum Trennen und Abfördern von Rohstoffen nach deren Zerkleinerung aus als Trennschneidsätzen ausgebildeten Schneidwerkzeugen von Maschinen zur Fleischzerkleinerung, insbesondere für Fleischwölfe.

Bekannte Trennvorrichtungen der genannten Gattung sind in ihrem Aufbau generell darauf ausgerichtet, die zu trennenden und auszusondernden Knochenteilchen, Knorpel, Sehnen und weiteres kollagenes Gewebe aus dem unmittelbaren Produktionsfluss des Fleisches auszusondern, welcher sowohl in axialer als auch in radialer Richtung erfolgt. So bezieht sich die DE 38 20 316 A1 auf eine Trennvorrichtung für einen Fleischwolf, der mit einer Förderschnecke für den Transport des Fleisches und mit einem Schneidsatz aus mindestens einem drehangetriebenen Flügelmesser und mindestens einer feststehenden Lochscheibe und der Trennvorrichtung zum Aussondern der unerwünschten Bestandteile über eine zentrale Bohrung der Lochscheibe ausgebildet ist. Äknlich gebaut ist der Fleichwolf bekannt aus US-A-5405 095. Die Trennvorrichtung weist zum Einstellen des Auslassspaltes innerhalb der zentralen Bohrung der Lochscheibe eine axial verschiebbar gelagerte Innenhülse und ein schraubverstellbares Teil auf.
Mit dem Problem der Einstellung des Auslassspaltes derartiger Trennvorrichtungen befasst sich die DE 43 01 785 A1, bei der gleichfalls durch eine zentrale Bohrung in der Lochscheibe die unerwünschten Bestandteile abtransportiert werden. Bei dieser Lösung geht es vorrangig darum, den Auslassspalt, die ringförmige Austrittsöffnung der auszusondernden Bestandteile möglichst von außen während des Betriebes zu verstellen. Dies wird gemäß der vorgestellten Trennvorrichtung dadurch erreicht, dass in Längsrichtung des gesamten Trennsystems ein Trennrohr vorgesehen ist, welches mit einer Einstelleinrichtung ausgebildet und über eine Kontermutter und Einstellbuchse zur Endlochscheibe befestigt wird.
Ferner ist mit der DE 197 34 611 C1 ein Trennschneidsatz für Maschinen zur Fleischzerkleinerung bekannt geworden, der sowohl ein- als auch mehrteilig ausführbar ist. Bei der Ausbildung als mehrteiliger Trennschneidsatz besteht dieser aus einem Vorschneider, einem Normalmesser, einer Lochscheibe, einem Trennmesser und einer Endlochscheibe, welche als Trennlochscheibe ausgebildet ist. Diese Trennlochscheibe ist dabei mit einer Sackbohrung ausgebildet, in die eine Querbohrung, als Austragskanal ausgebildet, einmündet und an der Innenwandung der Sackbohrung als Züge ausgebildete Förderhilfen vorgesehen sind. Der Austragskanal ist einseitig in dieser Trennlochscheibe vorgesehen und mündet mit einem hälftigen Flächenquerschnitt in diese Sackbohrung. Die Einbindung und Anordnung der Trennlochscheibe in den übrigen Schneidsatzteilen innerhalb des Schneidsatzgehäuses erfolgt in der Form, dass einmal das vor der Trennlochscheibe vorgesehene Trennmesser mit seinen Schräg-Nut-Schneiden unmittelbar auf der Fläche der Trennlochscheibe anliegt und seine Austrittsschnecke in die Sackbohrung der Trennlochscheibe hineinragt, während die Trennlochscheibe selbst vom Schneidteilgehäuse in bekannter Weise mittels einer Überwurfmutter verspannt wird.
Bei dieser Lösung erfolgt die Ableitung der unerwünschten Bestandteile aus dem Verarbeitungsgut über den radial nach außen gerichteten Austragskanal. Auch wurde mit dieser Lösung vorgeschlagen, dass zwei derart ausgebildete Trennlochscheiben in einem Schneidsatzgehäuse angeordnet werden können, wobei die zweite Trennlochscheibe dann nochmals das Güt über die Durchgangsbohrungen der davor angeordneten Trennlochscheibe zerkleinert, und die unerwünschten Bestandteile werden über den radial nach außen verlaufenden Austragskanal abgefördert.

Ferner sei auf die DE 199 04 619 C1 verwiesen, mit der gleichfalls ein Mehrfachtrenn-und Schneidsatz für Fleischereimaschinen, insbesondere für Fleischwölfe vorgestellt wird, welcher sichert, dass mit diesem Mehrfachtrenn- und Schneidsatz ein Festigkeitstrennverfahren realisiert werden kann, welches auf der Basis festigkeitsmechanischer Stoffwertabweichungen zwischen den verschiedensten Rohstoffen arbeitet. Diese Festigkeitsdifferenzen können am besten durch stoffliche Temperierung beim Zerkleinerungsvorgang erreicht werden. dazu wird neben der Mehrfachtrenn- und Schneidaufgabe mit einer weiteren Werkzeugkonfiguration die Erwärmung der durchfließenden und zu zerkleinernden Stoffe gesichert.

Des Weiteren wurde ein Mehrfachtrenn- und Schneidsatz geschaffen, welcher als mehrteiliger kompletter Schneidsatz in Fleischzerkleinerungsmaschinen, insbesondere Fleischwölfen, eingesetzt werden kann, mit dem ein qualitätsgerechtes Schneiden des Verarbeitungsgutes sowie ein qualitätsgerechtes Aussondern der unerwünschten Bestandteile aus dem Verarbeitungsgut ermöglicht wird und dies auch bei gefrorenem Verarbeitungsgut bis mindestens -20°C.

Mit diesem Mehrfachtrenn- und Schneidsatz ist zwar die Möglichkeit gegeben, gefrorenes Verarbeitungsgut zu verarbeiten, allerdings haftet dieser Lösung gleichfalls der Nachteil an, dass ein qualitätsgerechtes Zerkleinern und Abfördern nur möglich ist, wenn im Arbeitsraum des Mehrfachtrenn- und Schneidsatzes ein Überdruck anliegt.
Ein gesteuertes Ableiten der Bestandteile des zerkleinerten Rohstoffes ist nicht bzw. nur mit erheblichen Aufwendungen realisierbar.

Der Erfindung liegt somit die Aufgabe zu Grunde, eine Einrichtung zum Trennen und Abfördern von Rohstoffen nach deren Zerkleinerung aus als Trennschneidsätzen ausgebildeten Schneidwerkzeugen zu entwickeln, welche unabhängig vom Staudruck eine qualitätsgerechte Zerkleinerung und Aussonderung der zu zerkleinernden und abzufördernden Rohstoffe ermöglicht und die Nachteile des Standes der Technik weitestgehend ausgeschlossen werden.

Erfindungsgemäß wird die Aufgabe mit den Merkmalen des Anspruches 1 gelöst. Vorteilhafte Lösungen und besondere Ausgestaltungen ergeben sich aus den Unteransprüchen.

So wurde eine Einrichtung zum Trennen und zum Abfördern von zerkleinerten Rohstoffen geschaffen, insbesondere für Fleischwölfe, welche dem Schneidsatzgehäuse eines Fleischwolfes zuordbar ist. Wesensmerkmale der geschaffenen Einrichtung sind eine in einem Abförderrohr gelagerten fremd angetriebenen Austragsschnecke und deren An- und Zuordnung zum jeweiligen Trenn- und Schneidsatz eines Fleischwolfes.
Dabei ist wesensbestimmend, dass die Austragsschnecke in verschiedenen Positionen zum jeweiligen Trenn- und Schneidsatz positioniert und anordbar ist.
So erfolgt die Zuordnung der Austragsschnecke zum jeweiligen Trenn- und Schneidsatz in einer zentralen, einer mittigen Anordnung oder in einer um 90° versetzten Anordnung zur Achsrichtung des Trenn- und Schneidsatzes sowie der Förderrichtung des Rohstoffes oder in einer gleichfalls um 90 ° zur Achsmitte des Trenn- und Schneidsatzes versetzten Anordnung zwischen der Innenwandung des Schneidsatzgehäuses und dem Trenn- und Schneidsatz, dies in Zuordnung unter einem bestimmten Winkel zum Trenn- und Schneidsatz.

Es gehört auch zu einer Ausfühnungsform der Erfindung, dass die Austragsschnecke mit einem Fremdantrieb, beispielweise einem Pneumatikmotor angetrieben wird, somit eine Regelung und Steuerung der Austragsschnecke, ohne in das Antriebssystem des Fleischwolfes einzugreifen, erfolgt. Die Verbindung vom Antriebsmotor zur Austragsschnecke erfolgt über ein Stütz- und Antriebselement, welches das Abförderrohr, in dem die Austragsschnecke umläuft, durchgreift und zur Austragsschnecke verbunden wird. Die Einbindung und Anordnung der Austragsschnecke zum Trenn- und Schneidsatz erfolgt in Abhängigkeit ihrer gewünschten Position, die die Ausbildung der jeweiligen Anschlussmöglichkeiten bestimmen.
Die antriebsmäßige Entkopplung der Austragsschnecke vom Antrieb des Trenn- und Schneidsatzes ist wesensbestimmend für die vorgestellte Lösung. Die Austragsschnecke steht somit nicht mehr mit dem Arbeitsdruck im Trenn- und Schneidsatz in Verbindung und kann über ihr Antriebselement so angesteuert und geregelt werden, dass eine bedarfsgerechte Abförderung von Rohstoffbestandteilen möglich ist.
Zu diesem Zweck ist der Antriebsmotor der Austragsschnecke mit einem Prozessrechner verbunden, über den der Antriebsmotor und somit die Austragsschnecke gesteuert wird. Dies bedeutet, dass die Austragsmenge des Rohstoffes bzw. der Rohstoffanteile nicht mehr vom Arbeitsdruck innerhalb des Trenn- und Schneidsatzes abhängig ist. So kann die Austragsschnecke sowohl mengengesteuert als auch sensorgesteuert werden und sie übernimmt gleichfalls Absperrfunktionen bezüglich der Abförderung von Rohstoffbestandteilen. Dies bedeutet, dass bei Stillstand der Austragsschnecke keine Rohstoffanteile abgefördert werden, die Austrittsöffnungen sind weitestgehend verschlossen, während bei Inbetriebsetzung und in Abhängigkeit der Drehgeschwindigkeit der Austragsschnecke eine gezielte und gesteuerte Abförderung möglich ist.

Erfinderisch ist ferner, dass bei zentraler Anordnung der Austragsschnecke, deren Lagerung und Befestigung zum Trenn- und Schneidsatz über eine Lagerbuchse erfolgt, welche zur End-Trennlochscheibe des Trenn- und Schneidsatzes verbunden ist, in der auch das Abförderrohr Aufnahme findet.
Bei der um 90° versetzten Anordnung der Austragsschnecke, erfolgt deren Lagerung innerhalb des Trenn- und Schneidsatzes in der Form, dass die Austragsschnecke im Bereich einer Sackbohrung der End-Trennlochscheibe gelagert ist, wobei diese End-Trennlochscheibe als eine längs geteilte Lochscheibe ausgebildet ist und halbkreisförmige Öffnungen besitzt, die bei Paarung der beiden Lochscheibenhälften das Lagergehäuse/Lagerung für die Austragsschnecke ergeben.
Bei der Zuordnung der Austragsschnecke zwischen der Innenwandung des Trenn- und Schneidsatzgehäuses und den Schneidsatzteilen weisen sowohl die Innenwandung des Trenn- und Schneidsatzgehäuses als auch die in diesem Bereich vorgesehene Trennlochscheibe Aussparungen in konkaver Form auf, die die Auflagerung für die Austragsschnecke ergeben.
Bei einer winklig angeordneten Austragsschnecke erfolgt ihre Lagerung unmittelbar im Trenn- und Schneidsatzgehäuse des Fleischwolfes.

Es liegt im Rahmen einer Ausfühnungsform der Erfindung, dass die gesamte Einrichtung als eine Baugruppe ausgebildet ist, welche aus einem sogenannten Stützkörper besteht, in dem das Abförderrohr mit der Austragsschnecke gelagert und der gesamte Stützkörper über einen Clampflansch und einer Clampmutter zum Trenn- und Schneidsatzgehäuse verbunden wird.

Die Vorteile der vorgestellten Lösung liegen insbesondere darin, dass durch den Fremdantrieb der Austragsschnecke eine vom Arbeitsdruck des jeweiligen Fleischwolfes unabhängige Ansteuerung und Regelung der Austragsschnecke möglich ist, was wiederum bedingt, dass die Austragsmenge der abzufördernden Rohstoffe/Rohstoffbestandteile unabhängig vom Arbeitsdruck des Fleischwolfes erfolgt. Die Austragsschnecke sowohl mengen- als auch sensorgesteuert werden kann und somit, infolge ihrer Steuer- und Regelung, die Austragsschnecke eine Absperrfunktion übernimmt, weitestgehend eine Ventilfunktion besitzt, welche durch die Inbetriebsetzung bzw. Außerbetriebsetzung der Austragsschnecke bewirkt wird.

Mit nachfolgendem Ausführungsbeispiel soll die Erfindung näher erläutert werden.
Die dazugehörige Zeichnung zeigt in
- Figur 1: die Anordnung einer zentral zu einem Trenn- und Schneidsatz gelagerten Austragsschnecke,
- Figur 2: eine Schnittdarstellung A-A nach Figur 1,
- Figur 3: eine Schnittdarstellung B-B nach Figur 2,
- Figur 4: eine Detailansicht der zentralen Anordnung der Austragsschnecke nach Figur 1,
- Figur 5: eine Schnittdarstellung eines Trenn- und Schneidsatzes mit um 90° versetzt zugeordneter Austragsschnecke,
- Figur 6: eine Schnittdarstellung A-A nach Figur 5,
- Figur 7: eine Detailansicht der Anordnung der Austragsschnecke nach Figur 5,
- Figur 8: eine Darstellung einer geteilt ausgebildeten Trennlochscheibe,
- Figur 9: eine weitere Ausführungsvariante der Zuordnung der Austragsschnecke zu einem Trenn- und Schneidsatz in einer prinziphaften Darstellung,
- Figur 10: eine weitere Ausführungsvariante der Zuordnung der Austragsschnecke zu einem Trenn- und Schneidsatz in einer prinziphaften Darstellung.

Eine Gesamtansicht der Ausbildung der Einrichtung zum Trennen und Abfördern, als ein Vorsatzgerät ausgebildet, sowie deren Zuordnung zu einem Trenn- und Schneidsatzgehäuse 2 und zu dem darin angeordnetem Trenn- und Schneidsatz 1 ergibt sich aus der Darstellung nach Figur 1. Der Stützkörper 5 der Einrichtung, in dem das Abförderrohr 4 mit der darin angeordneten Austragsschnecke 3 gelagert sind, wird über seinen Stützring 6 und dem Clampflansch 7 zu der Clampmutter 8 verbunden. Die Clampmutter 8 ist dabei mit einem Innengewinde versehen und auf dem Außengewinde vom Trenn- und Schneidsatzgehäuse 2 aufschraubbar. Das Abförderrohr 4 ist austrittsseitig mit einem Rohrbogen 10 ausgebildet.
Die Lagerung der Austragsschnecke 3 zum Trenn- und Schneidsatz 1 erfolgt über einen Zapfen 23, welcher in der Messerwelle 17 vorgesehen ist. Das Abförderrohr 4 wird dabei über eine Gewindebuchse 25 zur Trennlochscheibe 11 verbunden. Die linksseitige Lagerung von Austragsschnecke 3 und Abförderrohr 4 erfolgt in einem Aufnahmekörper 28, wobei die Austragsschnecke 3 über ein Stütz- und Antriebselement 19 mit dem Antriebsmotor 9 in bevorzugter Ausführung als ein Pneumatikmotor ausgebildet, verbunden ist. Dabei durchgreift, dass Stütz- und Antriebselement 19 den Rohrbogen 10 des Abförderrohres 4 und der Antriebsmotor 9 ist mit einem Prozessrechner 16 verbunden.

Aus der Zeichnung nach Figur 2 ergibt sich unmittelbar die Ausbildung der einzelnen Funktionsteile des Trenn- und Schneidsatzes 1 sowie deren Anordnung innerhalb des Trenn- und Schneidsatzgehäuses 2. So besteht der Trenn- und Schneidsatz 1 aus einem Vorschneider 15, einem folgenden Messer 14, einer ersten Lochscheibe 13, dem nachgeordneten Trennmesser 12 und der Trennlochscheibe 11. Der Vorschneider 15 und die Lochscheiben 13; 11 sind dabei feststehend im Trenn- und Schneidsatzgehäuse 2 angeordnet, während das erste Messer 14 und das Trennmesser 12 auf dein Messerzapfen der nicht näher dargestellten Förderschnecke gelagert sind und mit dieser umlaufen. Frontseitig ist die Messerwelle mit einem Zapfen 23 ausgebildet, auf dem die Austragsschnecke 3 Aufnahme findet.
Aus der Figur 3, einer Schnittansicht nach Figur 2, ergibt sich die unmittelbar zentrale Zuordnung und Lagerung der Austragsschnecke 3 zum dahinter liegenden Trenn- und Schneidsatz 1 und es wird gezeigt, wie über Tragelemente der gesamte Stützkörper 5 bei der Montage bzw. Demontage gehändelt werden kann. Die sehr einfache Verbindung des Stützkörpers 5 zum Trenn- und Schneidsatzgehäuse 2 garantiert schnelle Wechselzeiten, was insbesondere bei Reinigungsarbeiten bzw. beim Auswechseln einzelner Teile des Trenn- und Schneidsatzes 1 von Vorteil ist.

Die Detailansicht gemäß Figur 4 verdeutlicht unmittelbar die Zuordnung der Austragsschnecke 3 zum Trenn- und Schneidsatz 1 sowie die Lagerung des Abförderrohres 4. Das Abförderrohr 4 ist dabei in einer Buchse 24 gelagert, welche in einer Sackbohrung der Trennlochscheibe 11 Aufnahme findet und das Verspannen des Abförderrohres 4 zu dieser Lagerbuchse 24 erfolgt über eine Gewindebuchse 25.
Aus dieser Detailansicht ergibt sich auch die unmittelbare Lagerung und Positionierung der Austragsschnecke 3 zum Messerwellenzapfen 17. Dies erfolgt über den Zapfen 23 in der Messerwelle, in dem die Austragsschnecke 3 mit ihrer zentrischen Sackbohrung auf diesen Zapfen 23 aufgesteckt ist und mit diesem in formschlüssiger Verbindung steht. Die Austragsschnecke 3 ist in diesem Bereich, also an ihrem Anfang, so gestaltet und so in der Trennlochscheibe 11 positioniert, dass zwischen der Einzugsschräge 29 der in der Trennlochscheibe 11 eingesetzten Lagerbuchse 24 und der Austragsschnecke 3 sich eine Durchtrittsöffnung 18 herausbildet, über die die abzufördernden Rohstoffe bzw. Rohstoffbestandteile aus dem Messerraum vom Trenn- und Schneidsatzgehäuse 2 in den Bereich der Austragsschnecke 3 gelangen und dann von dort in regelnder Weise über den Rohrbogen 10 des Abförderrohres 4 abgefördert werden.
Auf der gegenüberliegenden Seite ist die Austragsschnecke 3 so im Abförderrohr 4 gelagert, dass über ein entsprechendes Verbindungselement die Austragsschnecke 3 mit dem Antriebsmotor 9 in Verbindung steht und in Drehbewegung gesetzt werden kann. Die Ansteuerung des Antriebsmotors 9 erfolgt über den vorgesehenen Prozessrechner 16, in dem sowohl die maschinentechnischen Daten als auch die spezifischen Daten des zu bearbeitenden Rohstoffes Eingang finden, dort miteinander abgeglichen werden und im Ergebnis Stellgrößen vorliegen, die unter Beachtung der jeweiligen Betriebsdingungen ein Ansteuern und ein Regeln des Antriebsmotors 9 bedingen.
Aus den Figuren 1 bis 4 ergibt sich eindeutig die zentrale, mittige Anordnung der Austragsschnecke 3 zum Trenn- und Schneidsatz 1.

Die Anordnung und Einbindung der Austragsschnecke 3 quer zum Trenn- und Schneidsatz 1, somit um 90° zur Förderrichtung versetzt, zeigen die Darstellungen nach den Figuren 5 und 6.
In der Figur 5 ist noch ein Teil der Förderschnecke 26 eines Fleischwolfes dargestellt, die in Richtung des Trenn- und Schneidsatzgehäuses 2 in die Messerwellen 17 übergeht, auf dem das Messer 14 und das Trennmesser 12 umlaufend gelagert sind.
Die Lagerung der Austragsschnecke 3 in diesem Bereich erfolgt unmittelbar in der End-Trennlochscheibe 20 derart, dass zum einen die Lagerung der Austragsschnecke 3 gesichert ist und zum anderen gleichfalls gewährleistet wird, dass die abzufördernden Rohstoffbestandteile vom Trennmesser 12 in den Bereich der Austragsschnecke 3 verbracht, von dieser abgefördert werden können. Die Befestigung des Vorsatzgerätes zum Schneidsatzgehäuse 2 erfolgt über den Stützkörper 27.

Bei der End-Trennlochscheibe 20 handelt es sich um eine längs geteilte Lochscheibe, welche mit Aussparungen versehen sind, die im zusammengebauten Zustand der End-Trennlochscheibe 20 das Lagergehäuse 21 für die Austragsschnecke 3 ergeben.
Eine der Hälfte der End-Trennlochscheibe 20 ist mit einer durchgängigen Mittelbohrung und die andere Hälfte der End-Trennlochscheibe 20 mit einer mittigen Sackbohrung 30 ausgebildet, so dass ein zentrischer Abfluss des Rohstoffes oder von Rohstoffbestandteilen nicht möglich ist, sondern nur über die Austragsschnecke 3 erfolgen kann.
Eine derart längs geteilte End-Trennlochscheibe 20 im gefügten Zustand zeigt die Figur 8, aus der deutlich wird, dass durch das Fügen der beiden Hälften der End-Trennlochscheibe 20 über deren Aussparungen das Lagergehäuse 21 für die Austragsschnecke 3 herausgebildet wird. Das Lagergehäuse 21 ist dabei mit einem achsparallelen Abstand zur Achse des Trenn- und Schneidsatzes 1 ausgebildet, wie die Figur 7 zeigt.

Eine weitere Ausführungsvariante der Anordnung der Austragsschnecke 3 zum Trenn-und Schneidsatz 1 ergibt sich aus der prinziphaften Darstellung nach Figur 9. Auch bei dieser Ausführungsvariante ist die Austragsschnecke 3 um 90° zur Förderrichtung des Fleischwolfes, somit quer zur Achse des Trenn- und Schneidsatzes 1 und in dessem oberen Bereich zwischen dem Trenn- und Schneidsatz 1 und der Innenwandung des Trenn- und Schneidsatzgehäuse 2 angeordnet. Bei dieser Ausführungsvariante erfolgt die Lagerung der Austragsschnecke 3 über eine Auflagerung 22, die im oberen Teil der Trennlochscheibe 11 in konkaver Form ausgebildet und vorgesehen ist. Dabei ist die Trennlochscheibe 11 nur ein Teil der Lagerung der Austragsschnecke 3. Das Gegenstück der konvexen Ausbildung der Lochscheibe 11 ist im Trenn- und Schneidsatzgehäuse 2 vorgesehen, so dass beim Zusammenbau des Trenn- und Schneidsatzes 1 in diesem Bereich sich eine kreisförmige Öffnung ergibt, die als Auflagerung 22 für die Austragsschnecke 3 dient.

Eine vierte Ausführungsvariante der Zuordnung der Austragsschnecke 3 zum Trenn- und Schneidsatz 1 ergibt sich aus der Prinzipskizze nach Figur 10, bei der die Austragsschnecke 3 mit ihrem Abförderrohr 4 unter einem bestimmten Winkel zu dem Trenn- und Schneidsatz 1 und seinem Trenn- und Schneidsatzgehäuse 2 angeordnet ist. Dabei ist das Anfangsstück der Austragsschnecke 3 zwischen der Lochscheibe 13 und der Trennlochscheibe 11 positioniert, so dass diese in diesem Bereich in den Messerraum des Trennmessers 12 einmündet und somit aus Messerraum Rohstoffanteile abgefördert werden können.

Mit der vorgestellten Lösung ist es möglich, den Trenngrad und die Austragsmenge der abzufördernden Rohstoffbestandteile nach Bedarf, Aufgabe der Rohstoffart oder nach sensorischen messbaren Parametern anzusteuern und zu variieren. Dies unabhängig vom Druck innerhalb des Schneidsatzgehäuses 2, was gegenüber bekannten gattungsgemäßen Trenneinrichtung von wesentlichem Vorteil ist.
Dies wird realisiert durch die Ansteuerbarkeit des Antriebsmotors 9 für die Austragsschnecke 3. Die Drehzahl der Austragsschnecke 3 wird dabei im Bereich von n = 0 min⁻¹ bis n = max. min⁻¹ gesteuert angetrieben, somit erfolgt eine intervallmäßige Drehung der Austragsschnecke 3. Dies bedeutet, dass bei der Drehzahl n = 0 min⁻¹ die Austragsförderschnecke 3 ihre Sperrfunktion erfüllt, da über die Austragsschnecke 3 keine Rohstoffanteile abgefördert werden. Alle anderen Drehzahlen der Austragsschnecke 3 bis n ≥ max. min⁻¹ entsprechen einer vorherbestimmten Abflussmenge, die am jeweiligen Wirkort durch Fremdenergieanwendung entnommen wird. Die einzelnen Drehzahlen n > 0 min⁻¹ stellen somit gleichzeitig bestimmte "Öffnungspositionen" der Austragsschnecke 3 dar, deren gewünschten Drehzahlen durch die Ansteuerung des Antriebsmotors 9 erzielt werden.
Somit werden Rohstoff bzw. Rohstoffkomponenten ausgetragen, die weit über die sonst üblichen staudruckabhängigen Fördermengen der bekannten gattungsgemäßen Einrichtungen liegen.
Dieser Vorgang kann sowohl durch zusätzliches Anliegen von Vakuum oder Überdruck unterstützt werden.
In Abhängigkeit der unterschiedlichen Drehzahlen der Austragsschnecke 3 wird gesichert, dass ein mengen- und qualitätsgerechtes Abfördern von Rohstoff bzw. Rohstoffbestandteilen möglich ist. Dies geschieht, wie bereits ausgeführt, über die Ansteuerung des Antriebsmotors 9, welcher mit dem Prozessrechner 16 verbunden ist, in dem sowohl die vorherrschenden Betriebsbedingungen während des Zerkleinerungs- und Trennvorganges Einfluss finden, als auch die gewünschten Parameter für den zerkleinerten Rohstoff und dessen Rohstoffbestandteilen.
Durch die Regelbarkeit der Austragsschnecke 3 erfolgt somit eine Mengenregulierung der abzufördernden Rohstoffe/Rohstoffbestandteile, die Austragsschnecke 3 übernimmt somit eine Regelfunktion.

## Patentansprüche

1. Fleischwolf mit einer Einrichtung zum Trennen und Abfördern von Rohstoffen nach deren Zerkleinerung, bestehend aus als Trennschneidsätzen ausgebildeten Schneidwerkzeugen, wobei die Trennschneidsätze, bestehend aus Vorschneider, Lochscheiben und Messern, mehrteilig ausgebildet sind, **dadurch gekennzeichnet, dass**
die Einrichtung als ein Vorsatzgerät, bestehend aus einer in einem Abförderrohr (4) umlaufenden Austragsschnecke (3), einem Aufnahmekörper (28), einem Stütz- und Antriebselement (19) sowie einem Antriebsmotor (9) ausgebildet ist und über Stützkörper (5; 27) am Schneidsatzgehäuse (2) des Fleischwolfes
- die Austragsschnecke (3) zentral, mittig zum Trenn- und Schneidsatz (1) oder
- die Austragsschnecke (3) quer zum Trenn- und Schneidsatz (1), somit um 90° zur Förderrichtung versetzt oder
- die Austragsschnecke (3) quer zum Trenn- und Schneidsatz (1), somit um 90° zur Förderrichtung versetzt und im Bereich zwischen dem Trenn- und Schneidsatz (1) und der Innenwandung des Trenn- und Schneidsatzgehäuses (2) oder
- die Austragsschnecke (3) mit ihrem Abförderrohr (4) unter einem bestimmten Winkel zu dem Trenn- und Schneidsatz (1) und seinem Schneidsatzgehäuse (2) befestigt ist, wobei die Austragsschnecke (3) einerseits in einem Aufnahmekörper (28) und andererseits zum Trenn- und Schneidsatz (1) lagernd angeordnet ist.

2. Fleischwolf nach Anspruch 1, **dadurch gekennzeichnet, dass**
bei zentraler, mittigen Anordnung der Austragsschnecke (3) zum Trenn- und Schneidsatz (1) die Austragsschnecke (3) stirnflächig über einen Zapfen (23) in dem Messerwellenzapfen (17) Aufnahme findet und das Abförderrohr (4) in einer in der Trennlochscheibe (11) vorgesehenen Lagerbuchse (24) angeordnet ist.

3. Fleischwolf nach den Ansprüchen 1 und 2, **dadurch gekennzeichnet, dass**
das Abförderrohr (4) austrittsseitig mit einem Rohrbogen (10) ausgebildet ist und die Austragsschnecke (3) mit dem Abförderröhr (4) in einem Stützkörper (5) eingeordnet sind, welcher über den Stützring (6), einen Clampflansch (7) und einer Clampmutter (8) zum Trenn- und Schneidsatzgehäuse (2) verbunden ist.

4. Fleischwolf nach einem der Ansprüche 1 bis 3, **dadurch gekennzeichnet, dass**
der Antriebsmotor (9), als ein Pneumatikmotor ausgebildet, mit einem Prozessrechner (16) in Verbindung steht.

5. Fleischwolf nach Anspruch 1, **dadurch gekennzeichnet, dass**
die Austragsschnecke (3) quer, in einer um 90° zur Förderrichtung versetzten Anordnung, einerseits in einer längs geteilten End-Trennlochscheibe (20) und andererseits über das Abförderrohr (4) und einem Aufnahmekörper (28) gelagert ist, wobei das Abförderrohr (4) in einem Stützkörper (27) Aufnahme findet, welcher seitlich dem Trenn- und Schneidsatzgehäuse (2) zugeordnet ist.

6. Fleischwolf nach Anspruch 1, **dadurch gekennzeichnet, dass**
bei der Anordnung der Austragsschnecke (3) quer zum Trenn- und Schneidsatz (1), somit um 90° Förderrichtung versetzt, die Austragsschnecke (3) in einer längs geteilten End-Trennlochscheibe (20) gelagert ist.

7. Fleischwolf nach den Ansprüchen 1 und 6, **dadurch gekennzeichnet, dass**
das Abförderrohr (4) längenmäßig begrenzt ausgeführt ist und die Austragsschnecke (3) im Bereich der Durchtrittsöffnungen der End-Trennlochscheibenhälften (20) in offener Form, somit über die gesamte Wirkbreite der End-Trennlochscheibe (20) die Rohstoffe/Rohstoffbestandteile aufnehmend, umläuft.

8. Fleischwolf nach den Ansprüchen 1 und 6, **dadurch gekennzeichnet, dass**
bei Anordnung der Austragsschnecke (3) quer, und somit in einer um 90° zur Förderrichtung versetzten Anordnung, die Austragsschnecke (3) zwischen dem äußeren Umfang der Trennlochscheibe (11) und der Innenwandung vom Trenn-und Schneidsatzgehäuse (2) angeordnet ist, wobei die Trennlochscheibe (11) und deckungsgleich zur Trennlochscheibe (11) die Innenwandung des Trenn- und Schneidsatzgehäuses (2) konkav ausgebildete Aussparungen besitzen, die im Betriebszustand des Trenn- und Schneidsatzes (1) die Auflagerung (22) der Austragsschnecke (3) ausbilden.

9. Fleischwolf nach Anspruch 1, **dadurch gekennzeichnet, dass**
bei Anordnung der Austragsschnecke (3) unter einem Winkel < 90° zur Förderrichtung des Trenn- und Schneidsatzes (I), die Austragsschnecke (3) zwischen der Innenwandung des Trenn- und Schneidsatzgehäuses (2) und dem äußeren Umfang vom Messer (12) sowie zwischen der Trennlochscheibe (11) und der Lochscheibe (13) angeordnet ist und die Lagerung der Austragsschnecke (3) in der Wandung des Trenn- und Schneidsatzgehäuses (2) erfolgt.

10. Fleischwolf nach einem der Ansprüche 1 bis 9, **dadurch gekennzeichnet, dass**
über in und am Trenn- und Schneidsatzgehäuse (2) angeordneten Sensoren eine Erfassung der vorherrschenden Betriebsbedingungen erfolgt, welche dem Prozessrechner (16) zugeleitet und dort verknüpft werden und über den Prozessrechner (16) der Antriebsmotor (9) angesteuert wird, somit eine vom Arbeitsdruck des Trenn- und Schneidsatzes (1) unabhängige Regelung der Austragsschnecke (3) erfolgt.

## Claims

1. Meat grinder with an apparatus for separating and transporting away raw materials after they have been chopped, comprising separating cutting tools structured as separation cutting sets; these in turn comprise a precutter, perforated discs and knives and are structured as multiple component sets, **characterized by** the fact that
the apparatus is designed as an attachment consisting of a discharge screw (3) rotating in a discharge tube (4), a receptacle (28), a support and drive element (19) as well as a drive motor (9) and is mounted on the cutting set housing (2) of the meat grinder by means of support bodies (5; 27).
- The discharge screw (3) is positioned centrally in relation to the separation and cutting set (1), or
- the discharge screw (3) is positioned crosswise in relation to the separation and cutting set (1), hence at right angles to the conveying direction, or
- the discharge screw (3) is positioned crosswise in relation to the separation and cutting set (1) hence at right angles to the conveying direction in the section between the separation and cutting set (1) and the inner wall of the housing of the separation and cutting set (2), or
- the discharge screw (3) with its discharge tube (4) attached at a specific angle to the separation and cutting set (1) and its cutting set housing (2), with the discharge screw (3) supported at one end by a bearing in a receptacle (28) and at the separation and cutting set end (1), arranged on bearings.

2. According to claim 1, the meat grinder, which, if the discharge screw (3) is located in a central position in relation to the separation and cutting set (1) is **characterized by** the fact that the screw discharge (3) is arranged with its front face placed over a pin (23) into which the knife shaft pin (17) fits and the discharge tube (4) is positioned in a bearing bush (24) in the perforated separation disc (11) for this purpose.

3. According to claims 1 and 2, the meat grinder, **characterized by** the
discharge tube (4) being designed on the discharge end with a curved tube (10) and the discharge screw (3) with the discharge tube (4) being arranged in a support body (5), which is connected to the separation and cutting set housing (2) via a support ring (6), a clamp flange (7) and a clamp nut (8).

4. According one of claims 1 to 3, the meat grinder is **characterized by** the fact that
the drive motor (9) is designed as a pneumatic motor that is linked to a computer (16).

5. According to claim 1 the meat grinder is **characterized by** the
discharge screw (3) being arranged crosswise at right angles to the conveying direction, supported at one end in a longitudinally-divided perforated terminal separation disc (20), and at the other end by means of the discharge tube (4) and a receptacle (28), with the discharge tube held in a support body (27) that is attached at the side to the separation and cutting set housing (2).

6. According to claim 1 the meat grinder is **characterized by** the fact that if the discharge screw (3) is positioned crosswise in relation to the separation and cutting set (1), hence at right angles to the conveying direction, the discharge screw (3) is supported in a longitudinally-divided terminal perforated separation disc (20).

7. According to claims 1 and 6, the meat grinder, **characterized by** the fact that
the discharge tube (4) is designed to be limited in length and the discharge screw (3) rotates at the level of the breakthrough apertures of the terminal perforated separation disc halves (20), rotating, hence taking up the raw materials / raw material constituents over the entire effective breadth of the terminal perforated separation disc (20).

8. According to claims 1 and 6, the meat grinder, **characterized by** the fact that
with the discharge screw (3) arranged crosswise and hence at right angles to the conveying direction, the discharge screw (3) is positioned between the outer circumference of the perforated separation disc (11) and the inner wall of the separation and cutting set housing (2). The perforated separation disc (11) and congruent to the perforated separation disc (11), the inner wall of the separation and cutting set housing (2) possess concave recesses that form the support (22) of the discharge screw (3) when the separation and cutting set (1) is in the operating state.

9. According to claim 1 the meat grinder is **characterized by** the
fact that if the discharge screw (3) is arranged tangentially below an angle of < 90° in relation to the conveying direction of the separation and cutting set (1), the discharge screw (3) is positioned between the inner wall of the separation and cutting set housing (2) and the outer circumference of the knife (12) as well as between the perforated separation disc (11) and the perforated disc (13) and the bearing of the discharge screw (3) is formed in the wall of the separation and cutting set (2).

10. According one of claims 1 to 9, the meat grinder is **characterized by** the
fact that sensors positioned in and on the separation and cutting set housing (2) map the prevailing operating conditions. These are fed to the process computer (16) where they are concatenated and the drive motor (9) is energized via the computer (16) so that the discharge screw (3) is controlled independently of the separation and cutting set (1).

## Revendications

1. Hache-viande doté d'un dispositif permettant de séparer et de transporter les matières premières après leur découpe en morceaux et comportant des outils de coupe conçus sous forme de cisailles, les cisailles, composées de pinces coupantes, de disques perforés et de lames, étant conçues en plusieurs parties, **caractérisé par le fait que**
le dispositif est conçu en tant qu'adaptateur, composé d'une hélice d'expulsion (3) tournant dans un tube d'évacuation (4), d'une structure de montage (28), d'un élément d'appui et d'entraînement (19) ainsi que d'un moteur de commande (9) et au-dessus d'une structure d'appui (5; 27) au niveau du boîtier du système de coupe (2) du hache-viande
- l'hélice d'expulsion (3) est disposée au niveau central par rapport au système de séparation et de coupe (1) ou
- l'hélice d'expulsion (3) est disposée en diagonale par rapport au système de séparation et de coupe (1), ainsi décalée à 90° par rapport au sens de transport ou
- l'hélice d'expulsion (3) est disposée en diagonale par rapport au système de séparation et de coupe (1), ainsi décalée à 90° par rapport au sens de transport, ainsi que dans la zone située entre le système de séparation et de coupe (1) et la paroi intérieure du boîtier du système de séparation et de coupe (2) ou
- l'hélice d'expulsion (3) est fixée avec un tube d'évacuation (4) sous un angle bien déterminé par rapport au système de séparation et de coupe (1) ainsi qu'avec le boîtier de son système de coupe (2), l'hélice d'expulsion (3) étant, d'une part, disposée dans une structure de montage (28) et, d'autre part, à l'horizontale par rapport au système de séparation et de coupe (1).

2. Hache-viande selon la revendication 1, **caractérisé par le fait que**
l'hélice d'expulsion (3) est logée à l'extérieur au-dessus d'un tourillon (23) dans le pivot de lame (17) avec une disposition centrale de l'hélice d'expulsion (3) par rapport au système de séparation et de coupe (1) et que le tube d'évacuation (4) est disposé dans l'un des coussinets (24) prévus dans le disque de séparation perforé (11).

3. Hache-viande selon les revendications 1 et 2, **caractérisé par le fait que**
le tube d'évacuation (4) est conçu avec un raccord en U (10) côté sortie et que l'hélice d'expulsion (3) est introduite avec le tube d'évacuation (4) dans une structure d'appui (5), laquelle est reliée au boîtier du système de séparation et de coupe (2) au moyen de la bague d'appui (6), d'une bride de serrage (7) et d'un écrou de serrage (8).

4. Hache-viande selon l'une des revendications 1 à 3, **caractérisé par le fait que**
le moteur de commande (9), conçu sous forme de moteur pneumatique, est relié à un ordinateur de processus (16).

5. Hache-viande selon la revendication 1, **caractérisé par le fait que**
l'hélice d'expulsion (3) se trouve en diagonale, dans une disposition décalée à 90° par rapport au sens de transport, d'une part dans un disque de séparation final perforé (20) divisé dans le sens longitudinal et, d'autre part, au-dessus du tube d'évacuation (4) et d'une structure de montage (28), le tube d'évacuation (4) étant logé dans une structure d'appui (27), laquelle est affectée latéralement au boîtier du système de séparation et de coupe (2).

6. Hache-viande selon la revendication 1, **caractérisé par le fait que**
l'hélice d'expulsion (3) est logée dans un disque de séparation final perforé (20) divisé dans le sens longitudinal avec une disposition de l'hélice d'expulsion (3) en diagonale par rapport au système de séparation et de coupe (1), ainsi décalée à 90° dans le sens de transport.

7. Hache-viande selon les revendications 1 à 6, **caractérisé par le fait que**
le tube d'évacuation (4) est limité en longueur et que l'hélice d'expulsion (3) tourne au niveau des ouvertures de passage des demi-disques de séparation finaux perforés (20), c'est-à-dire au-dessus de toute la largeur effective du disque de séparation final perforé (20) tout en récupérant les matières premières/les composants des matières premières.

8. Hache-viande selon les revendications 1 et 6, **caractérisé par le fait que**
l'hélice d'expulsion (3) est disposée entre le périmètre extérieur du disque de séparation perforé (11) et la paroi intérieure du boîtier du système de séparation et de coupe (2) avec une disposition en diagonale de l'hélice d'expulsion (3) et donc dans une disposition décalée à 90° par rapport au sens de transport, le disque de séparation perforé (11) et la paroi intérieure du boîtier du système de séparation et de coupe (2), en coïncidence avec le disque de séparation perforé (11), comportant des cavités concaves qui forment l'appui (22) de l'hélice d'expulsion (3) dans l'état de fonctionnement du système de séparation et de coupe (1).

9. Hache-viande selon la revendication 1, **caractérisé par le fait que**
l'hélice d'expulsion (3) est disposée entre la paroi intérieure du boîtier du système de séparation et de coupe (2) et le périmètre extérieur de la lame (12) ainsi qu'entre le disque de séparation perforé (11) et le disque perforé (13) avec une disposition de l'hélice d'expulsion (3) sous un angle < 90° par rapport au sens de transport du système de séparation et de coupe (1) et que la disposition horizontale de l'hélice d'expulsion (3) s'effectue dans la paroi du boîtier du système de séparation et de coupe (2).

10. Hache-viande selon l'une des revendications 1 à 9, **caractérisé par le fait que**
un enregistrement des conditions de service présentes, transmises à l'ordinateur de processus (16) et reliées à celui-ci, intervient au moyen de capteurs disposés à l'intérieur du boîtier du système de séparation et de coupe (2) et sur celui-ci et que le moteur de commande (9) est actionné à l'aide de l'ordinateur de processus (16), une régulation de l'hélice d'expulsion (3), indépendante de la pression de travail du système de séparation et de coupe (1), étant ainsi réalisée.
